# EUROPÄISCHE PATENTANMELDUNG

(11) **EP 4 339 387 A1**
(43) Veröffentlichungstag der Anmeldung: **20.03.2024**
(21) Anmeldenummer: 22196033.9
(22) Anmeldetag: 16.09.2022
(51) Int. Cl.: E04B 5/12, E04B 5/23, E04B 1/48

(54) **SCHRAUBENAUFNAHME UND VERFAHREN ZUR LÖSBAREN BEFESTIGUNG EINES BETONELEMENTES AN EINER TRÄGERKONSTRUKTION**

(71) Anmelder: Terkl, Hans-Ulrich, 9560 Feldkirchen (AT); Buttazoni, Armin, 9562 Himmelberg (AT)
(72) Erfinder: Terkl, Hans-Ulrich, 9560 Feldkirchen (AT); Buttazoni, Armin, 9562 Himmelberg (AT)
(74) Vertreter: Wirnsberger & Lerchbaum Patentanwälte OG

(57) **Zusammenfassung**

Die Erfindung betrifft eine Schraubenaufnahme (1) zur lösbaren Befestigung eines Betonelementes (18) an einer Trägerkonstruktion (15). Um eine derartige Befestigung einfach und kostengünstig zu erreichen, umfasst die Schraubenaufnahme (1) erfindungsgemäß einen Körper (2) und ein lösbar am Körper (2) anordenbares Element (3), wobei die Schraubenaufnahme (1) mit Beton umgießbar und das Element (3) nach einem zumindest teilweisen Aushärten des Betons vom Körper (2) entfernbar ist, sodass nach einem Entfernen des Elementes (3) vom Körper (2) ein zumindest teilweise durch das Element (3) definierter Kanal durch das durch den Beton gebildete Betonelement (18) zur Aufnahme einer Schraube gebildet ist, mit welcher Schraube das Betonelement (18) und der Körper (2) kraftschlüssig mit der Trägerkonstruktion (15) verbindbar ist.

Ferner betrifft die Erfindung ein Verfahren zur lösbaren Befestigung eines Betonelementes (18) an einer Trägerkonstruktion (15), wobei zumindest eine Schraubenaufnahme (1) in einer Schalung angeordnet wird, welche Schraubenaufnahme (1) zumindest einen Körper (2) und ein Element (3) umfasst.

## Beschreibung

Die Erfindung betrifft eine Schraubenaufnahme zur lösbaren Befestigung eines Betonelementes an einer Trägerkonstruktion.

Weiter betrifft die Erfindung ein Verfahren zur lösbaren Befestigung eines Betonelementes an einer Trägerkonstruktion, wobei zumindest eine Schraubenaufnahme in einer Schalung angeordnet wird, welche Schraubenaufnahme zumindest einen Körper und ein Element umfasst.

Verbundkonstruktionen aus Holzträgern und Betonelementen werden im Stand der Technik hauptsächlich dazu genutzt, um Holzkonstruktionen zu erzielen, welche die Anforderungen an den Schall- und Brandschutz erfüllt und hinsichtlich des Gewichtes einer Vollbetonkonstruktion überlegen ist. Hierzu werden die Holzträger mit einer Schalung versehen, in welche Beton eingebracht wird. Dabei werden, abgesehen von Bewehrungsgittern, auch in die Holzträger eingedrehte Schrauben mit Beton umgossen. Die Schrauben können in unterschiedlichen Winkeln in die Holzträger eingedreht sein und dienen der Schubkraftübertragung zwischen Holzträger und Betonelement. Nachteilig ist hier, dass die Holzträger bzw. die Schalung bedingt durch das Gewicht des Betons zusätzlich abgestützt werden müssen und eine solche Verbundkonstruktion nur direkt an der Baustelle hergestellt werden kann, was durch die Abbindezeit des Betons mit einem nicht unerheblichen Zeitaufwand einhergeht.

Um Verbundkonstruktionen auch mit Fertigbetonelementen herstellen und entsprechend Zeit sparen zu können, ist aus dem Stand der Technik ein Verbindungselement bekannt, welches bereits beim Herstellen des Fertigbetonelementes mit Beton umgossen wird. Dieses weist einen Kanal zur Aufnahme einer Schraube auf, welcher gegenüber einer Unterseite des Fertigbetonelementes um 30° geneigt ist, sodass das Fertigbetonelement mit den Holzträgern verbindbar und Schubkräfte gleichzeitig auf effiziente Weise aufnehmbar sind. Zudem ist dieses größtenteils aus Kunststoff gebildet, weist jedoch eine Stahlplatte zum Verbessern der Kraftübertragung zwischen Beton und Schraube auf, an welcher ein Schraubenkopf anliegt. Um einen durch das Fertigbetonelement reichenden Kanal zu erhalten, muss das Verbindungselement zumindest so hoch ausgebildet sein, dass dieses beim Umgießen mit Beton nicht vollständig bedeckt wird. Da ein derartiges Verbindungselement für Fertigbetonelemente unterschiedlicher Dicke eingesetzt werden kann, muss dieses für die jeweilige Dicke entsprechend unterfüttert werden, sodass ein bündiges Abschließen des Verbindungselementes mit der Betonoberfläche sichergestellt ist. Andernfalls müsste für die vorgesehene Dicke des Fertigbetonelementes eine entsprechende Dimensionierung des Verbindungselementes erfolgen. Somit ergibt sich eine Erschwernis sowohl in der Herstellung des Verbindungselementes selbst als auch in der Erzeugung des Fertigbetonelementes mit einem derartigen Verbindungselement.

Demnach ist die Aufgabe der Erfindung darin zu sehen, eine Schraubenaufnahme der eingangs genannten Art anzugeben, welche universell einsetzbar und gleichzeitig auf einfache und kostengünstige Weise herstellbar ist.

Ferner ist es Aufgabe der Erfindung, ein Verfahren der eingangs genannten Art anzugeben, mit welchem ein Betonelement nicht nur einfach und schnell an einer Trägerkonstruktion befestigbar, sondern auch wieder entfernbar und wiederverwendbar ist.

Die erste Aufgabe wird erfindungsgemäß dadurch gelöst, dass eine Schraubenaufnahme der eingangs genannten Art einen Körper und ein lösbar am Körper anordenbares Element umfasst, wobei die Schraubenaufnahme mit Beton umgießbar und das Element nach einem zumindest teilweisen Aushärten des Betons vom Körper entfernbar ist, sodass nach einem Entfernen des Elementes vom Körper ein zumindest teilweise durch das Element definierter Kanal durch das durch den Beton gebildete Betonelement zur Aufnahme einer Schraube gebildet ist, mit welcher Schraube das Betonelement und der Körper kraftschlüssig mit der Trägerkonstruktion verbindbar ist. Durch diese Art der Befestigung wird den nunmehr aufkeimenden Forderungen nach zerstörungsfreien Rückbaumöglichkeiten von, insbesondere mehrgeschoßigen, Bauwerken nachgekommen. Mit erfindungsgemäßen Schraubenaufnahmen versehene Betonelemente ermöglichen im Falle des Rückbaus sowohl eine Wiederverwendbarkeit der Betonelemente selbst, als auch der Trägerkonstruktion und gegebenenfalls sogar der zur Befestigung verwendeten Schrauben.

Der Körper der Schraubenaufnahme kann in einer Draufsicht streifenförmig ausgebildet sein. Vorzugsweise weist ein derartiger Körper eine Länge von 100 mm bis 300 mm, insbesondere 200 mm, eine Breite von 30 mm bis 150 mm, insbesondere 50 mm, und eine Höhe von 20 mm bis 150 mm, insbesondere 60 mm, auf. Dabei stehen Länge und Breite rechtwinkelig zueinander und spannen eine Ebene auf, zu welcher die Höhe senkrecht ist.

In einer Seitenansicht weist der Körper zur stabilen Auflage zwei abgeflachte Abschnitte auf. Die abgeflachten Abschnitte sind im Wesentlichen horizontal angeordnet und vorzugsweise parallel zu einem Untergrund ausgerichtet. Den Untergrund stellt für gewöhnlich eine Schalung, welche zum Bilden des Betonelementes eingesetzt wird, oder die Trägerkonstruktion dar. Im Gegensatz zu Verbindungselementen des Standes der Technik ist es bei einem derartigen Körper nicht erforderlich, durch Kleben oder Schrauben eine stabile Anordnung am Untergrund sicherzustellen. Für gewöhnlich ist der Körper mit einem Eigengewicht von 150 g bis 400 g, bevorzugt von 200 g bis 300 g, besonders bevorzugt 280 g, ausgebildet, wodurch dieser auch für das Umgießen mit Beton eine ausreichende Stabilität aufweist. Üblicherweise ist der Körper während dem Umgießen mit Beton zusätzlich durch das lösbare angeordnete Element beschwert.

Zwischen den abgeflachten Abschnitten ist zumindest ein weiterer Abschnitt vorgesehen, welcher einen winkeligen Übergang zu den abgeflachten Abschnitten aufweist. Dementsprechend ist der weitere Abschnitt nicht parallel zum Untergrund und kann in der Seitenansicht kreissegmentförmig oder L-förmig ausgebildet sein. Vorzugsweise ist der weitere Abschnitt L-förmig ausgebildet und umfasst einen steigenden Abschnitt und einen fallenden Abschnitt. Diese Abschnitte schließen bevorzugt unterschiedliche Winkel mit dem Untergrund ein, wobei der steigende Abschnitt einen Winkel von 15° bis 60°, vorzugsweise 25° bis 40°, insbesondere 30°, und der fallende Abschnitt einen Winkel von 26° bis 71°, vorzugsweise von 40° bis 61°, insbesondere 56°, mit dem Untergrund einschließt.

Das Element ist lösbar am Körper anordenbar und kann beispielsweise in diesen eingesetzt werden. Ein besonders einfaches Einsetzen und Entfernen vom Körper kann erzielt werden, wenn das Element aus Kunststoff gebildet ist. Hierbei haben sich vor allem Kunststoffe mit niedrigem Reibungskoeffizienten, beispielsweise PTFE, und/oder glatter Oberfläche als vorteilhaft erwiesen. Außerdem kann mit einem derart ausgebildeten Element auch ein Anhaften von Beton am Element verhindert werden. Folglich ist das Entfernen des Elementes auf einfache Weise beispielsweise durch Drehen und/oder Ziehen von Hand durchführbar.

Beim Entfernen des Elementes vom Körper wird im Betonelement der Kanal gebildet, über welchen die Schraube zum kraftschlüssigen Befestigen von Betonelement und Trägerkonstruktion einbringbar ist. Entsprechend ist jener Abschnitt des Körpers über den Kanal zugänglich, an welchem das Element beim Umgießen mit Beton angeordnet war. Ist der Körper wie obenstehend erläutert mit mehreren Abschnitten ausgebildet, kann das Element zumindest Bereichsweise am fallenden Abschnitt des Körpers angeordnet sein.

Soll nun das Betonelement an der Trägerkonstruktion befestigt werden, so wird die Schraube zunächst in den Kanal und in weiterer Folge in den Körper eingebracht. Letztlich tritt die Schraube mit der Trägerkonstruktion in Kontakt und kann zumindest soweit in diese eingedreht werden, bis ein Kopf der Schraube am Körper anliegt. Durch eine derartige Befestigung von Betonelement und Trägerkonstruktion ergibt sich eine besonders vorteilhafte Übertragung entstehender Kräfte, insbesondere Schubkräfte. Dabei erfolgt die Übertragung üblicherweise zunächst vom Betonelement auf den Körper und die Schraube und anschließend von der Schraube und dem Körper auf die Trägerkonstruktion.

Ferner kann das Betonelement neben der zumindest einen Schraubenaufnahme auch mit Stahlstäben, insbesondere einem Stahlgitter, bewehrt sein, wodurch sich gegenüber unbewehrtem Beton eine erhöhte Stabilität ergibt.

Die Trägerkonstruktion umfasst üblicherweise mehrere Träger, beispielsweise aus Holz oder Metall, die auch bereichsweise verbunden sein können. Diese Träger weisen für gewöhnlich eine quaderförmige oder zylindrische Grundform auf, können aber auch konisch zulaufend ausgebildet sein. Bevorzugt umfasst die Trägerkonstruktion mehrere quaderförmige Holzträger, die parallel zueinander angeordnet sind. Grundsätzlich kann es sich bei der Trägerkonstruktion auch um üblicherweise bauseitig vorhandene Holzbauteile, wie Brettsperrholzplatten oder Holzbalken handeln. Die Holzträger selbst können massiv oder mehrteilig, insbesondere aus miteinander verbundenen Schichten, ausgebildet sein.

Vorzugsweise ist vorgesehen, dass der Körper aus Blech, vorzugsweise einteilig aus umgeformtem Blech, gefertigt ist. Hierdurch ist gegenüber herkömmlichen Verbindungselementen eine erhöhte Stabilität gegeben und der Körper gleichzeitig auf einfache Weise, insbesondere in großen Mengen, herstellbar. Dementsprechend kommt bevorzugt ein großflächiges Blech als Ausgangmaterial zum Einsatz, aus welchem mittels gängigen Schneidverfahren, wie Laserschneiden oder Wasserstrahlschneiden, in einem Arbeitsgang eine Vielzahl von Körpern erzeugbar sind. Ein Blech wird dann als großflächig bezeichnet, wenn sich aus diesem zwischen 10 und 100 Körper herstellen lassen.

Um die bevorzugte Form des Körpers mit zumindest drei Abschnitten zu erhalten, kann dieser nach Durchführung des Schneidverfahrens gebogen werden. Alternativ kann das Blech auch durch andere Umformungsverfahren, wie Tiefziehen, vor oder nach Durchführung des Schneidverfahrens in die bevorzugte Form gebracht werden. Üblicherweise ist das Blech mit einer Dicke von 1,5 mm bis 5 mm, bevorzugt 2 mm bis 4 mm, besonders bevorzugt 3 mm, ausgebildet, sodass sich ein besonders stabiler Körper ergibt. Um einen besonders langlebigen Körper zu erhalten, hat sich der Einsatz eines Stahlbleches als Ausgangsmaterial bewährt, da dieses für gewöhnlich eine hohe chemische Beständigkeit aufweist.

Es hat sich bewährt, dass der Körper zumindest eine Öffnung aufweist, in welche das Element einbringbar ist. Hierdurch ergibt kann das Element auf einfache und reproduzierbare Weise in den Körper eingebracht werden. Folglich können Element und Öffnung so dimensioniert sein, dass das Element zumindest bereichsweise formschlüssig in der Öffnung aufnehmbar ist. Idealerweise korrespondiert der Querschnitt der Öffnung aber mit zumindest einem Bereich des Elementes. Die Öffnung kann beim bereits in Form gebrachten Körper durch Zerspanen, beispielsweise Bohren, erstellt werden. Wird der Körper durch Laser- oder Wasserstrahlschneiden hergestellt, hat es sich bewährt, die Öffnung bereits im Schneidverfahren zu erstellen und den Körper erst anschließend umzuformen. Weist der Körper die bevorzugte Form mit zumindest drei Abschnitten auf, ist die Öffnung im weiteren Abschnitt, insbesondere im fallenden Abschnitt, des Körpers angeordnet.

Es ist zweckmäßig, wenn das Element eine zylindrische Form mit einer Länge von 7 cm bis 46 cm, bevorzugt 10 cm bis 35 cm, besonders bevorzugt 17 cm bis 27 cm, aufweist. Üblicherweise werden Betonelemente in der angedachten Verwendung mit einer Dicke von 7 cm bis 12 cm ausgebildet, wobei Verbindungselemente des Standes der Technik zur Verwendung in dickeren Betonelementen redimensioniert oder unterfüttert werden müssen, um für eine Befestigung an einer Trägerkonstruktion zugänglich zu sein. Mit einem Element im oben angegebenen Längenbereich kann sichergestellt werden, dass dieses selbst unter Einschluss eines Winkels von nur 15° mit dem Untergrund und einer Dicke des Betonelementes von 12 cm zumindest bereichsweise von der Oberfläche des Betonelementes hervorsteht, sodass auch das Entfernen des Elementes und damit das Erstellen des Kanales im Betonelement auf einfache Weise möglich ist. Wird, wie im Stand der Technik üblich, ein Winkel von 30° zum Untergrund angestrebt, liegt die Länge des Elementes für gewöhnlich zwischen 17 cm und 27 cm. Dementsprechend können Schraubenaufnahmen mit derart ausgebildeten Elementen bei der Herstellung von Betonelementen unterschiedlichster Dicken, insbesondere im Bereich von 7 cm bis 12 cm, eingesetzt werden, sodass sich ein besonders breiter Einsatzbereich ergibt. Darüber hinaus sind bei der Herstellung von Betonelementen unterschiedlicher Dicke weder bauliche Veränderungen, beispielsweise eine Unterfütterung der Schraubenaufnahme, noch eine Veränderung der Schraubenaufnahme selbst erforderlich.

Mit Vorzug ist das Element mit einer Abstufung ausgebildet, wodurch ein erster Bereich und ein zweiter Bereich des Elementes unterschiedliche Durchmesser aufweisen, wobei erster Bereich und zweiter Bereich bevorzugt einen kreisrunden Querschnitt aufweisen. Auf diese Weise ist die Schraubenaufnahme besonders vielseitig einsetzbar, da mit einem solchen Element ein Kanal im Betonelement erzeugbar ist, welcher einen Einsatz von unterschiedlichst dimensionierten Schrauben zum Befestigen des Betonelementes an der Trägerkonstruktion ermöglicht. Entsprechend ist die Schraubenaufnahme nicht an den Einsatz einer bestimmten Schraubendimension gebunden, sondern es kann mit unterschiedlichsten Schrauben eine stabile Befestigung von Betonelement und Trägerkonstruktion erfolgen. Dies macht sich insbesondere in einer hohen Variabilität hinsichtlich einer Dimensionierung des Schraubenkopfes bemerkbar. Bevorzugt ist vorgesehen, dass Schrauben mit bis zu 12 mm Durchmesser zur Befestigung des Betonelementes an der Trägerkonstruktion eingesetzt werden.

Weiter kann ein erster Bereich des Elementes in den Körper einbringbar ausgebildet sein, beispielsweise indem dieser einen zur Öffnung des Körpers korrespondierenden Durchmesser aufweist. Hierbei ist auch denkbar, dass der erste Bereich des Elementes formschlüssig in den Körper einbringbar ist, wodurch sich eine besonders einfache und genaue Anordnung des Elementes am Körper ergibt. Zusätzlich kann der Körper mit einer weiteren Öffnung versehen sein, welche parallel zur Öffnung des Körpers angeordnet ist. Folglich hat es sich bewährt, dass der Durchmesser des ersten Bereiches des Elementes mit den Durchmessern beider Öffnungen korrespondiert, wodurch der erste Bereich des Elementes auf einfache Weise in beide Öffnungen des Körpers einbringbar ist. Daraus ergibt sich die Möglichkeit einer präzisen Positionierung des Elementes innerhalb des Körpers. In einer einfachen Ausführungsvariante des Körpers sind die Durchmesser der beiden Öffnungen daher ident. Ist eine bestimmte Orientierung des Elementes innerhalb des Körpers angedacht, können Element und Körper zum Erzielen einer formschlüssigen Verbindung eine korrespondierende Formgebung aufweisen. Vorzugsweise wird dies über einen Vor- oder Rücksprung am Element und einen korrespondierenden Vor- bzw. Rücksprung am Körper erreicht.

Der zweite Bereich des Elementes ist üblicherweise mit einem größeren Durchmesser als der erste Bereich ausgebildet, sodass sich eine Kontaktfläche mit dem Körper ergibt. Diese Kontaktfläche liegt vorzugsweise an einer Außenseite des fallenden Abschnittes auf und wird beim Entfernen des Elementes zugänglich. Besonders bevorzugt weist der erste Bereich einen kleineren und der zweite Bereich einen größeren Querschnitt als die Öffnung des Körpers auf. Entsprechend wird der erste Bereich des Elementes in die Öffnung eingebracht und die Kontaktfläche ergibt sich um die Öffnung des Körpers, welche üblicherweise am fallenden Abschnitt vorgesehen ist. In anderen Worten bildet die Abstufung also bevorzugt einen Anschlag, welcher bündig mit dem Körper abschließt.

Durch die Abstufung des Elementes vom zweiten Bereich zum ersten Bereich, weist der erstellte Kanal im Betonelement zwei unterschiedliche Durchmesser auf, wobei am Übergang der beiden Durchmesser die Kontaktfläche des Körpers offen liegt. Entsprechend kann der Schraubenkopf an der Kontaktfläche aufliegen und eine besonders stabile Befestigung der Schraubenaufnahme bzw. des Betonelementes an der Trägerkonstruktion erzielt werden. Als besonders vorteilhaft hat sich jene Ausbildung des Elementes herausgestellt, bei welcher der erste Bereich einen kleineren Querschnitt als die Öffnung des Körpers aufweist Zudem stellt eine derartige Ausbildung des Elementes beim Umgießen mit Beton sicher, dass der Kanal nicht von eindringendem Beton blockiert wird.

Darüber hinaus hat es sich bewährt, dass das nach einem Umgießen der Schraubenaufnahme mit Beton gebildete Betonelement eine Oberfläche aufweist, von welcher der zweite Bereich des Elementes hervorsteht. Folglich ist das Element auf einfache Weise, insbesondere von Hand, aus dem Betonelement und vom Körper der Schraubenaufnahme entfernbar. Zudem kann durch von der Oberfläche des Betonelementes hervorstehende Elemente besonders schnell festgestellt werden, an wie vielen und welchen Stellen das Betonelement mit der Trägerkonstruktion zu verschrauben ist. Ferner kann besonders einfach erkannt werden, wie viele Schrauben zum Befestigen des Betonelementes an der Trägerkonstruktion erforderlich sein werden, sodass hierfür erforderliche Arbeitsabläufe besonders effizient geplant und ausgeführt werden können. Sobald das Element entfernt ist, verbleibt der Kanal zum Einbringen der Schraube in die Schraubenaufnahme im Betonelement. Sollte der Kanal, beispielsweise für einen Aufbau mit besonderer Trägerkonstruktion, nicht benötigt oder nach Befestigen des Betonelementes an der Trägerkonstruktion verschlossen werden, kann dies durch Anbringen einer Abdeckung, beispielsweise aus Kunststoff, und/oder Füllen des Kanales mittels entfernbarem Material, insbesondere Sand, erfolgen.

Mit Vorteil ist zumindest ein Ende des Elementes abgeschrägt ausgebildet, sodass das Element mit dem Untergrund einen Winkel von 15° bis 60°, bevorzugt 20° bis 50°, besonders bevorzugt 30°, einschließt. Entsprechend kann der Kanal im Betonelement mit einem besonders günstigen Winkel zum Befestigen des Betonelementes an der Trägerkonstruktion erstellt werden. In diesem Winkel eingebrachte Schrauben können Schubkräfte zwischen dem Betonelement und der Trägerkonstruktion besonders effizient übertragen. Daher ist es möglich, das Betonelement im Vergleich zum Stand der Technik pro Quadratmeter mit nur einer geringen Anzahl an Schraubenaufnahmen zu versehen und dennoch vergleichsweise hohe Schubkräfte verformungsfrei übertragen zu können.

Üblicherweise ist das abgeschrägte Ende des Elementes jenes, das in den Körper einführbar ist. Bei abgestufter Ausbildung des Elementes handelt es sich dabei üblicherweise um das Ende des ersten Bereiches. Das abgeschrägte Ende des Elementes liegt vorzugsweise plan am Untergrund auf, wodurch sich ein durchgängiger Kanal durch das Betonelement ergibt. Entsprechend kann auf ein Nachbearbeiten des Betonelementes, beispielsweise durch Bohren, nach dem zumindest teilweisen Aushärten verzichtet und dennoch eine besonders einfache Befestigbarkeit des Betonelementes an der Trägerkonstruktion erzielt werden.

Bevorzugt ist eine Führung für die Schraube vorgesehen, welche insbesondere lösbar am Körper angeordnet ist. Dadurch kann der Kanal zumindest bereichsweise unabhängig vom Element gebildet werden, sodass dieses unterschiedlichste Formgebungen haben kann und dennoch ein durchgängiger Kanal erzeugbar ist. In der Regel wird die Führung dabei so am Körper angeordnet, dass diese mit der Öffnung des Körpers, insbesondere im fallenden Abschnitt, korrespondiert. Zudem ist die Führung so ausgebildet, dass das Element bereichsweise in die Führung eingebracht werden kann. Hierbei ist zumindest ein Bereich, insbesondere ein erster Bereich, des Elementes in zumindest einer Richtung formschlüssig von der Führung aufnehmbar. Entsprechend stellt die Führung nach Entfernen des Elementes einen Teil des Kanales zur Aufnahme der Schraube dar.

Mit Vorteil ist vorgesehen, dass am Körper eine Ausnehmung vorgesehen ist, in welche die Führung zumindest bereichsweise einbringbar ist. Hierdurch kann die Führung schnell und reproduzierbar am Körper angeordnet werden. Die Ausnehmung kann an einem abgekanteten oder gebogenen Fortsatz des Körpers angeordnet sein, welcher in der Regel am steigenden Abschnitt des Körpers vorgesehen ist. Dabei kann der Fortsatz einen Teil des Abschnittes darstellen, welcher vom Abschnitt, beispielsweise durch ein Schneidverfahren, getrennt wurde und durch ein Umformverfahren in eine andere Richtung weist. Vorzugsweise ist Fortsatz derart umgeformt, insbesondere gebogen, dass dieser parallel zum fallenden Abschnitt ist. In diesem Fall nimmt der Fortsatz denselben Winkel zum Untergrund ein, wie der fallende Abschnitt.

Die Ausnehmung ist üblicherweise an jenem Ende des Fortsatzes angeordnet, welches dem Untergrund zugewandt ist, und weist die Form eines Kreissegmentes auf. Dabei ist die Form der Ausnehmung wird üblicherweise so gewählt, dass sich mit der Führung eine Presspassung erzielen lässt. Bevorzugt ist dies vor allem dann, wenn das Material der Führung elastischer als jenes des Fortsatzes und damit des Körpers ist. Es ergibt sich der Vorteil, dass die Führung am Körper angeordnet werden kann, ohne dass diese über zusätzliche Mittel an diesem befestigt werden muss.

Bevorzugt ist die Führung als Hohlzylinder, insbesondere als Rohr, mit einem abgeschrägten Ende ausgebildet und schließt mit dem Untergrund einen Winkel von 15° bis 60°, bevorzugt 20° bis 50°, besonders bevorzugt 30°, ein. Entsprechend sind handelsübliche Ausgangsmaterialien wie Rohre einsetzbar, um die Führung schnell und kostengünstig herstellen zu können. Zudem kann mit einer derartigen Ausbildung der Führung der beim Bilden des Betonelementes erstellte Kanal zumindest bereichsweise einen besonders günstigen Winkel zum Einbringen der Schraube aufweisen. Vorzugsweise wird ein Kunststoffrohr als Führung eingesetzt, bei welchem ein Ende abgeschrägt ist. Dieses abgeschrägte Ende ist beim Anordnen der Führung am Körper üblicherweise so orientiert, dass dieses bündig mit dem Untergrund abschließt. Wird nun das Element in der Führung und/oder am Körper angeordnet und die Schraubenaufnahme mit Beton umgossen, entsteht nach Entfernen des Elementes im dadurch gebildeten Betonelement ein durchgehender Kanal. Da dieser Kanal bereichsweise durch die Führung gebildet ist, stellt diese jenen Teil des Kanales dar, in welchen die Schraube eingebracht wird.

Die erfindungsgemäße Schraubenaufnahme wird bevorzugt mit einer Schraube als Set eingesetzt, bei welchem die Schraube in den Kanal einbringbar ist. Mit einem derartigen Set kann auf einfache Weise ein Betonelement gebildet und an einer Trägerkonstruktion befestigt werden. Hierzu wird die Schraubenaufnahme in einer Schalung angeordnet und mit Beton umgossen, sodass das Betonelement gebildet wird. Nach zumindest teilweisem Aushärten des Betons wird das Element, vorzugsweise von Hand, entfernt, wobei ein Kanal im Betonelement entsteht. Zur Befestigung des Betonelementes an der Trägerkonstruktion wird die Schraube in den Kanal eingesetzt und das Betonelement mit der Trägerkonstruktion verschraubt. Hierdurch wird das Betonelement kraftschlüssig an der Trägerkonstruktion befestigt, kann aber durch Entfernen der Schraube wieder von der Trägerkonstruktion getrennt werden. Üblicherweise kommen zur Befestigung des Betonelementes an der Trägerkonstruktion mehrere Sets zum Einsatz.

Bevorzugt ist vorgesehen, dass die Schraube als selbstschneidende Holzschraube ausgebildet ist. Da eine Anbringung mit einer derartigen Schraube ohne Vorbohren in der Trägerkonstruktion auskommt, kann ein Arbeitsaufwand durch Einsatz eines derartigen Sets verringert werden. Entsprechend kann die Schraube direkt nach dem Einführen in den Kanal mit der Trägerkonstruktion verschraubt werden.

Ferner kann mit der erfindungsgemäßen Schraubenaufnahme ein Fertigbauteil umfassend ein Betonelement und eine Trägerkonstruktion erhalten werden, welche über zumindest eine Schraubenaufnahme und eine Schraube lösbar kraftschlüssig aneinander befestigt sind. Dies bietet den Vorteil, dass eine Befestigung des Betonelementes an der Trägerkonstruktion auf einer Baustelle entfallen kann und lediglich die Fertigbauteile zu transportieren sind. Bei der Herstellung eines derartigen Fertigbauteiles ist es unerheblich, ob die Schraubenaufnahme zunächst an der Trägerkonstruktion befestigt und erst anschließend mit Beton umgossen wird, um das Betonelement zu bilden, oder die Schraubenaufnahme auf die oben beschriebene Weise eingesetzt wird. Für den Fall, dass die Schraubenaufnahme zuerst an der Trägerkonstruktion befestigt wird, kann ein speziell ausgebildetes Element zum Einsatz kommen, welches lösbar mit dem Schraubenkopf verbindbar ist. Auf diese Weise kann sichergestellt werden, dass das Betonelement des Fertigbauteiles entsprechende Kanäle aufweist, über welche die Schrauben entfernt und das Betonelement von der Trägerkonstruktion getrennt werden kann. Hierdurch ist auch ein Rückbau oder ein Austausch einzelner Bestandteile des Fertigbauteiles auf einfache Art und Weise möglich.

Es hat sich bewährt, dass die Trägerkonstruktion aus Holz oder einem Holzwerkstoff gefertigt ist und mehrere, insbesondere parallele, Träger aufweist. Dadurch kann das Fertigbauteil ein besonders geringes Gewicht und gleichzeitig eine hohe Stabilität aufweisen. Die Träger sind üblicherweise zylindrisch mit rechteckiger oder kreissegment- bzw. kreisförmiger Grundfläche ausgebildet. Beim Bilden des Betonelementes kann die Schalung Vertiefungen aufweisen, in welchen die Schraubenaufnahmen positioniert sind. Durch Befüllen der Schalung mit Beton kann dadurch ein Betonelement erhalten werden, welches um die Schraubenaufnahmen herum Vorsprünge, sogenannte Schubnocken, aufweist, durch welche zwischen Betonelement und Trägerkonstruktion auftretende Schubkräfte noch effizienter übertragbar sind. Hierzu kann die Trägerkonstruktion, insbesondere die Träger, mit entsprechenden Vertiefungen ausgebildet sein, in welchen die Schubnocken formschlüssig aufnehmbar sind. Üblicherweise werden die Vertiefungen in den Trägern mittels Zerspanung, insbesondere Fräsen, erstellt.

Ferner kann die Trägerkonstruktion plattenförmig ausgebildet sein, wobei diese eine Bodenfläche und eine Deckfläche aufweist, welche über mehrere Seitenflächen miteinander verbunden sind. Falls erforderlich, kann die Deckfläche mit Vertiefungen zur Aufnahme der Schubnocken ausgebildet sein. Zudem können die Seitenflächen mit Verbindungsstellen, wie Vor- und/oder Rücksprüngen, versehen sein, über welche mehrere Fertigbauteile formschlüssig miteinander verbindbar sind. Die Verbindungsstellen sind in der Regel zur Bildung einer Nut-Feder-Verbindung, insbesondere einer Schwalbenschwanzverbindung, ausgebildet. Entsprechend kann ein derartiges Fertigbauteil besonders kompakt ausgebildet und einfach einsetzbar sein. Dabei hat sich bewährt, dass die Verbindungsstellen als Rücksprünge, auch Nuten genannt, ausgebildet sind und eine Feder, insbesondere ein Holz- oder Metallstück, zum Verbinden der Rücksprünge zweier Fertigbauteile eingesetzt wird.

Darüber hinaus kann die Trägerkonstruktion massiv oder mit zumindest einem Hohlraum ausgebildet sein. Ist zumindest ein Hohlraum vorgesehen, kann zum Erzielen einer besseren Wärme- und/oder Schalldämmung zumindest bereichsweise mit Dämmmaterial gefüllt sein. Außerdem kann im Hohlraum zumindest ein Träger angeordnet sein, welcher mit zumindest einer der Flächen verbunden ist. Werden Fertigbauteile derart verbunden, kann vorgesehen sein, dass das Betonelement nicht die gesamte Deckfläche der Trägerkonstruktion abdeckt. Hierdurch entsteht zwischen zwei Fertigbauteilen ein sogenannter Installationskanal, in welchem Kabel, Leitungen und Verrohrungen verlegbar sind.

Fertigbauteile mit einer plattenförmigen Trägerkonstruktion sind üblicherweise mit einer Länge von 4 m bis 12 m, vorzugsweise von 6 m bis 10 m, insbesondere 8 m, und einer Breite von 1,5 m bis 4 m, vorzugsweise 2 m bis 3,5 m, insbesondere 2,6 m, sowie einer Höhe von 0,2 m bis 0,32 m gefertigt. Dabei hängen Abmessungen des Fertigbauteiles maßgeblich vom Einsatzbereich ab, wobei insbesondere die Höhe durch die Ausbildung von Betonelement und Trägerkonstruktion variieren kann. Für gewöhnlich weist das Betonelement eine Höhe von 80 mm bis 120 mm und die plattenförmige Trägerkonstruktion eine Höhe von 120 mm bis 200 mm auf. Entsprechend kann auch das Gewicht des Fertigbauteiles zwischen 2,45 kN und 3,76 kN pro Quadratmeter liegen. Ist die plattenförmige Trägerkonstruktion mit zumindest einem Hohlraum und entsprechenden Dämmmaterialien versehen, kann dies das Gewicht des Fertigbauteiles beeinflussen.

Es ist zweckmäßig, dass an einer Oberseite entlang einer Länge jeden Trägers mehrere Schraubenaufnahmen hintereinander angeordnet sind. Hierdurch können auftretende Kräfte besonders effizient übertragen werden. Auch wenn mit der erfindungsgemäßen Schraubenaufnahme auftretende Kräfte auf effiziente Weise übertragen werden können und damit nur wenige Schraubenaufnahmen pro Quadratmeter Betonelement erforderlich sind, so hat es sich für das Herstellen des Fertigbauteiles dennoch bewährt, mehrere Schraubenaufnahmen hintereinander anzuordnen. Dadurch können Reihen von Schraubenaufnahmen im Betonelement angeordnet sein, sodass mehrere Befestigungspunkte zwischen Betonelement und Trägerkonstruktion gegeben sind. Vorzugsweise werden die Reihen von Schraubenaufnahmen parallel zueinander angeordnet, wobei der Abstand zwischen den Reihen üblicherweise mit jenem von parallel angeordneten Trägern ident ist. Folglich sind die Schraubenaufnahmen im Wesentlichen gitterartig im Betonelement angeordnet, wodurch sich eine besonders effiziente Übertragung von Schubkräften ergibt.

Sollen Betonelement und Trägerkonstruktion zur Übertragung noch größerer Schubkräfte geeignet sein, kann das Betonelement mit Schubnocken versehen sein, welche formschlüssig in Vertiefungen der Trägerkonstruktion bzw. Träger eingreifen. Es hat sich gezeigt, dass hierzu bei hintereinander in einer Reihe angeordneten Schraubenaufnahmen nicht an jeder Schraubenaufnahme eine Schubnocke angeordnet sein muss, sondern bereits eine einzelne Schubnocke pro Reihe ausreichend ist. Wird jede Reihe von Schraubenaufnahmen an jeweils einem Träger der Trägerkonstruktion befestigt, ist also an jedem Träger eine Vertiefung vorgesehen, um eine Schubnocke des Betonelementes aufnehmen zu können. Bei plattenförmigen Trägerkonstruktionen sind die Vertiefungen üblicherweise korrespondierend zu den Schubnocken des Betonelementes angeordnet.

Bevorzugt ist zwischen Trägern der Trägerkonstruktion ein Dämmmaterial angeordnet. Durch dieses Dämmmaterial können schall- und/oder wärmeleitende Eigenschaften des Fertigbauteiles positiv beeinflusst werden. Zum einfachen Anbringen des Dämmmaterials ist dieses üblicherweise quaderförmig ausgebildet. Idealerweise werden herkömmliche Dämmelemente zwischen den Trägern angebracht, um gleichermaßen einfach und kostengünstig entsprechende Eigenschaften zu erzielen. Dabei eingesetzte Dämmmaterialien sind zumeist, insbesondere geschäumte, Kunststoffe, Mineralwolle, Schaumglas oder Faserverbünde, wie Holz-, Cellulose-, oder Hanffasern. Abhängig von den zu erzielenden Eigenschaften können auch unterschiedliche Dämmmaterialien zwischen den Trägern angeordnet werden, welche auch übereinandergeschichtet werden können.

Mit Vorteil ist vorgesehen, dass eine Unterseite der Trägerkonstruktion beispielsweise mit Holzplatten verschalt ist. Dadurch ergibt sich eine für einen Transport und eine Langlebigkeit besonders vorteilhafte geschlossene Form des Fertigbauteiles. Analog zur Befestigung des Betonelementes an der Trägerkonstruktion, sind auch zum Verschalen eingesetzte Platten, wie Holzplatten oder Betonfaserplatten, vorzugsweise kraftschlüssig durch Schrauben mit der Trägerkonstruktion verbunden. Ist zwischen den Trägern Dämmmaterial angeordnet, kann dieses durch das Verschalen der Trägerkonstruktion mit den Platten innerhalb des Fertigbauteiles eingeschlossen sein. Etwaige auftretende Abbauprozesse des Dämmmaterials sind dadurch verlangsamt, sodass damit erzielbare Eigenschaften des Fertigbauteiles besonders lange, insbesondere in vollem Umfang, erhalten bleiben. Zudem können die Platten und insbesondere deren Oberfläche so ausgebildet sein, dass diese optisch ansprechend und/oder besonders leicht verputzbar sind. Kommen solche Fertigbauteile dann beispielsweise als Deckenelemente in Bauwerken zum Einsatz, kann ein etwaiges Verputzen der Platten vom Geschmack eines Eigentümers abhängig gemacht werden. Ferner können die Platten auch mit Vertiefungen und/oder Löchern ausgebildet sein, wodurch insbesondere bei Verwendung als Raumdecke eine bessere Durchlüftung und/oder Schalldämmung erzielbar ist.

Derartige Fertigbauteile sind üblicherweise eine Länge von 4 m bis 12 m, vorzugsweise von 6 m bis 10 m, insbesondere 8 m, und einer Breite von 1,5 m bis 4 m, vorzugsweise 2 m bis 3,5 m, insbesondere 2,24 m, ausgebildet. Eine Höhe des Fertigbauteiles kann zwischen 0,28 m und 0,4 m, vorzugsweise zwischen 0,28 m und 0,32 m, variieren. Weist das Betonelement eine Höhe von 80 mm, die Träger eine Höhe von 200 mm und die Platte eine Höhe von 20 mm auf, ergibt sich für das Fertigbauteil eine gesamte Höhe von 0,3 m. In der Regel weist ein derartiges Fertigbauteil samt Dämmmaterial ein Gewicht von 2 bis 3 kN pro Quadratmeter, bevorzugt von 2,2 bis 2,5 kN pro Quadratmeter, auf, wobei dieses auch vom Dämmmaterial abhängt.

Außerdem können Fertigbauteile mit einer thermischen Trennung versehen sein. Dazu wird bereits beim Bilden des Betonelementes ein Kragplattenanschluss, beispielsweise ein sogenannter Thermokorb, in der Schalung positioniert, sodass die erhaltenen Fertigbauteile auch zum Erstellen von auskragenden Bauteilen eines Bauwerkes verwendet werden können. Beispielsweise zählen Balkone zu solchen auskragenden Bauteilen. Dabei hat sich eine zumindest bereichsweise verschalte Trägerkonstruktion bewährt, um die Trägerkonstruktion vor Witterungseinflüssen, insbesondere Feuchtigkeit, zu schützen. Zum Verschalen der Trägerkonstruktion kommen vorzugsweise Betonplatten, insbesondere Faserbetonplatten, zum Einsatz. Die Betonplatten bedecken dabei zumindest eine Stirnseite der Trägerkonstruktion bzw. Träger.

Die verfahrensmäßige Aufgabe wird erfindungsgemäß durch ein Verfahren der eingangs genannten Art gelöst, bei welchem das Element lösbar am Körper angeordnet wird, ehe Beton in die Schalung gegossen und die Schraubenaufnahme vom Beton zumindest bereichsweise umschlossen wird, wobei das Element nach einem zumindest teilweisen Aushärten des Betons vom Körper entfernt wird, sodass sich ein durch das Element zumindest teilweise definierter Kanal durch das durch den Beton gebildete Betonelement und den Körper ergibt, wonach der Körper und das Betonelement mittels einer in den Kanal eingeführten Schraube mit der Trägerkonstruktion verbunden werden. Hierdurch ergibt sich ein Betonelement, welches auf einfache Weise an einer Trägerkonstruktion befestigbar ist. Zudem kann die Schraube entfernt und das Betonelement beschädigungsfrei von der Trägerkonstruktion gelöst werden. Dies ermöglicht eine besonders kostengünstige Durchführung von Instandhaltungsmaßnahmen, welche gegenüber herkömmlichen Konstruktionen mit einem weitaus geringeren Arbeitsaufwand einhergehen. Ebenso können das Betonelement oder Teile der Trägerkonstruktion, beispielsweise einzelne Träger, auf einfache Weise ersetzt werden.

Es hat sich bewährt, dass der Kanal mit entfernbarem Material gefüllt und die Schraube von diesem bedeckt wird, sodass die Schraube wieder aus der Schraubenaufnahme entfernbar ist. Hierdurch wird zum einen ein Betonelement mit bevorzugt glatter Oberfläche erhalten und zum anderen die Rückbaubarkeit der Konstruktion sichergestellt. Die durch Füllen des Kanales erhaltene Oberfläche des Betonelementes kann ähnlich jener eines herkömmlichen Fertigbetonelementes bearbeitet werden. Da Betonelemente oftmals als Raumdecken eingesetzt werden, wird auf diesen zumeist Bodenbelag mit Trittschallschutz und gegebenenfalls Fußbodenheizung verlegt. Außerdem können Betonelemente auch als Wände eingesetzt werden, welche für gewöhnlich verputzt werden. Diese und weitere Bearbeitungsschritte sich durch ein Füllen des Kanales des Betonelementes ohne Weiteres und auf herkömmliche Art und Weise möglich. Soll ein Bauwerk zumindest teilweise rückgebaut und/oder Instandhaltungsarbeiten vorgenommen werden, können Bodenbelag oder Putz sowie das entfernbare Material auf einfache Weise entfernt und die Befestigung von Betonelement und Trägerkonstruktion durch entfernen der Schraube gelöst werden.

Vorzugsweise ist der Körper aus einem Blech gebildet und eine Formgebung wird durch Umformen, insbesondere Biegen, erhalten. Dadurch ergibt sich der Vorteil, dass der Körper schnell, passgenau und in hoher Quantität erstellt werden kann. Ausgangsmaterial bildet ein, insbesondere großflächiges, Blech mit einer Dicke von 1,5 mm bis 5 mm, bevorzugt 2 mm bis 4 mm, besonders bevorzugt 3 mm. Aus diesem kann mittels eines Schneidverfahrens, wie Laser- oder Wasserstrahlschneiden, einer oder vorzugsweise mehrere Körper ausgeschnitten werden, welche anschließend durch Umformen, insbesondere Biegen, in die oben beschriebene Form mit mehreren Abschnitten gebracht werden.

Mit Vorteil weist die Schalung und/oder die Trägerkonstruktion im Bereich zumindest einer Schraubenaufnahme eine Vertiefung auf, sodass ein Betonelement mit einer Schubnocke erhalten wird. Entsprechend können Schubkräfte effizienter zwischen Betonelement und Trägerkonstruktion übertragen werden. Wird ein Betonelement mit zumindest einer Schubnocke gebildet, ist es zweckmäßig, die Trägerkonstruktion mit zumindest einer korrespondierenden Vertiefung auszubilden, um die Schubnocke formschlüssig in dieser aufnehmen zu können.

Bevorzugt werden zwei Schraubenaufnahmen zumindest bereichsweise überlappend in der Schalung angeordnet. Entsprechend kann mit zwei überlappend in der Schalung angeordneten Schraubenaufnahmen ein Betonelement gebildet werden, welches nicht nur Kanäle zur Aufnahme von Schrauben in eine Richtung, sondern in zwei Richtungen aufweist. Hierdurch können auftretende Schubkräfte zwischen Betonelement und Trägerkonstruktion besonders effizient übertagen werden. Um diesen Effekt zu erzielen, schließen Mittellinien der beiden Schraubenaufnahmen für gewöhnlich einen Winkel von 60° bis 120°, bevorzugt von 80° bis 110°, besonders bevorzugt 90°, ein. Als besonders vorteilhaft hat sich eine normale Anordnung der beiden Schraubenaufnahmen herausgestellt.

Weisen die Schraubenaufnahmen Körper in der oben beschriebenen bevorzugten Form mit mehreren Abschnitten auf, so werden ein weiterer, insbesondere steigender und/oder fallender, Abschnitt des ersten Körpers und ein abgeflachter und weiterer, insbesondere steigender, Abschnitt des zweiten Körpers bereichsweise überlappend angeordnet. In Bezug auf eine genaue Positionierung der beiden Körper ergibt sich eine gewisse Flexibilität, welche durch die Form, die Führung und/oder das Element begrenzt ist. Die beiden Körper der Schraubenaufnahmen werden so positioniert, dass diese einander nicht berühren. Vorzugsweise treten die Körper auch nicht mit der Führung und/oder dem Element der jeweils anderen Schraubenaufnahme in Kontakt.

Weitere Merkmale, Vorteile und Wirkungen der Erfindung ergeben sich aus den nachfolgend dargestellten Ausführungsbeispielen. In den Zeichnungen, auf welche dabei Bezug genommen wird, zeigen:
Fig. 1 eine perspektivische Darstellung einer Schraubenaufnahme;
Fig. 2 eine weitere perspektivische Darstellung der Schraubenaufnahme der Fig. 1;
Fig. 3 eine perspektivische Darstellung eines Körpers der Schraubenaufnahme;
Fig. 4 eine perspektivische Darstellung eines weiteren Ausführungsbeispiels des Körpers mit einer Führung;
Fig. 5 eine Draufsicht des Körpers der Fig. 4;
Fig. 6 eine Schnittansicht des Körpers der Fig. 4 entlang der Linie VI-VI;
Fig. 7 eine Draufsicht von zwei überlappend angeordneten Körpern der Fig. 4;
Fig. 8 eine Schnittansicht des Ausführungsbeispiels der Fig. 7 entlang der Linie VIII-VIII;
Fig. 9 eine perspektivische Darstellung eines Fertigbauteiles;
Fig. 10 eine perspektivische Darstellung eines weiteren Ausführungsbeispiels eines Fertigbauteiles.

In der Fig. 1 ist eine perspektivische Darstellung einer Schraubenaufnahme 1 gezeigt. Diese umfasst einen Körper 2 und ein lösbar an diesem angeordnetes Element 3. Der dargestellte Körper 2 ist aus einem Blech, insbesondere einem Stahlblech, mit 3 mm Dicke gebildet. Bevorzugt ist dieses durch Laser- oder Wasserstrahlschneiden aus einem großflächigen Blech erstellt und mittels eines Umformverfahrens, insbesondere Biegen, in die hier ersichtliche Form gebracht. In dieser Form weist der Körper 2 zwei abgeflachte Abschnitte 4 und einen zwischen diesen liegenden weiteren Abschnitt, welcher sich im konkreten Fall in einen steigenden Abschnitt 5 und einen fallenden Abschnitt 6 unterteilt, auf. Bei der Verwendung der Schraubenaufnahme 1 werden die abgeflachten Abschnitte 4 für gewöhnlich parallel zu einem Untergrund U und/oder direkt an diesem angeordnet, wobei es sich beim Untergrund U meist um eine Schalung oder eine Trägerkonstruktion 15 handelt. Der steigende Abschnitt 5 des Körpers 2 schließt hier mit dem Untergrund U einen Winkel α von 30° ein, wohingegen der fallende Abschnitt 6 mit dem Untergrund U einen Winkel β von 56° einschließt. Folglich schließen der steigende Abschnitt 5 und der fallende Abschnitt 6 zueinander einen Winkel γ von 94° ein. Zudem ist der steigende Abschnitt 5 mit einem Fortsatz 8 ausgebildet, welcher durch Schneiden und anschließendes Umformen, insbesondere Biegen, eines Teiles des steigenden Abschnittes 5 erstellt wird. Dieser weist eine Ausnehmung 9 auf, welche zum Anordnen des Elementes 3 dient und im konkreten Fall die Form eines Kreissegmentes aufweist. Alternativ kann die Ausnehmung 9 auch kreisförmig ausgebildet sein, sodass das Element 3 zumindest bereichsweise formschlüssig in diesem aufnehmbar ist. Darüber hinaus ist der fallende Abschnitt 6 mit einer Öffnung 7 versehen, welche in dieser Darstellung nicht erkennbar ist, da das Element 3 in dieser angeordnet ist.

Das Element 3 des gezeigten Ausführungsbeispiels ist abgestuft ausgebildet und weist einen ersten Bereich 10 mit einem geringeren Durchmesser und einen zweiten Bereich 12 mit einem größeren Durchmesser auf. Die Querschnitte beider Bereiche des Elementes 3 sind kreisförmig ausgebildet, wobei ein Ende 11 des ersten Bereiches 10 abgeschrägt ausgebildet ist. Beim Einbringen des Elementes 3 in den Körper 2 wird dieses durch Anordnen des ersten Bereiches 10 in der Öffnung 7 und an der Ausnehmung 9 ausgerichtet. Dabei sind Öffnung 7 und Ausnehmung 9 des Körpers 2 so positioniert, dass das Element 3 mit dem Untergrund U einen Winkel von 30° einschließt. Entsprechend liegt das abgeschrägte Ende 11 des ersten Bereiches 10, insbesondere vollflächig, am Untergrund U auf.

In der Regel wird die Schraubenaufnahme 1 in einer Schalung angeordnet und anschließend mit Beton umgossen, sodass ein Betonelement 18 gebildet wird, von dessen Oberfläche der zweite Bereich 12 des Elementes 3 zumindest teilweise hervorsteht. Wird das Element 3 nach zumindest teilweisem Aushärten des Betons mittels einer, insbesondere von Hand ausgeführten, Dreh- oder Ziehbewegung aus dem Betonelement 18 entfernt, entsteht ein durchgängiger Kanal zum Einbringen einer Schraube. Dabei wird die Schraube zunächst durch den vom zweiten Bereich 12 des Elementes 3 gebildeten Kanal zum Körper 2 geführt und durch die Öffnung 7 in diesen eingebracht. Anschließend passiert die Schraube jenen Bereich des Kanales, welcher durch den ersten Bereich 10 des Elementes 3 gebildet ist, ehe diese mit einer Trägerkonstruktion 15 in Kontakt kommen und in diese eingedreht werden kann. Durch ein Eindrehen der Schraube nähert sich ein Kopf der Schraube dem Körper 2 an und liegt letztlich am fallenden Abschnitt 6 auf. Dabei kann der Kopf der Schraube einen Durchmesser von bis zu 11 mm aufweisen. Entsprechend erfolgt eine lösbar kraftschlüssige Befestigung des Betonelementes 18 an der Trägerkonstruktion 15. Dies hat nicht nur zur Folge, dass Schubkräfte über die Schraubenaufnahme 1 und insbesondere die Schraube zwischen Betonelement 18 und Trägerkonstruktion 15 übertragbar sind, sondern Betonelement 18 und Trägerkonstruktion 15 jederzeit voneinander gelöst werden können. Daher kann ein Rückbau erfolgen, sodass das Betonelement 18, die Trägerkonstruktion 15 und gegebenenfalls auch die Schraube wiederverwendet werden können.

In der Fig. 2 ist eine perspektivische Darstellung derselben Schraubenaufnahme 1 gezeigt, wobei eine Perspektive so gewählt ist, dass der Aufbau des Körpers 2 und die Anordnung des Elementes 3 im Körper 2 besonders gut ersichtlich sind. Um eine Anordnung des Körpers 2 am Untergrund U, wie der Schalung oder der Trägerkonstruktion 15, leichter erkennen zu können, ist dieser exemplarisch als Fläche dargestellt. Zudem sind die Abstufung des Elementes 3 und die am Körper 2 vorgenommenen Umformungen, insbesondere Biegungen, eindeutig erkennbar.

Fig. 3 zeigt eine perspektivische Darstellung eines Ausführungsbeispiels des Körpers 2. Dieser weist analog zum Ausführungsbeispiel der Fig. 1 und 2 eine Formgebung mit abgeflachten Abschnitten 4, steigendem Abschnitt 5 und fallendem Abschnitt 6 auf, wobei der fallende Abschnitt 6 ebenfalls mit der Öffnung 7 versehen ist, in welche der erste Bereich 10 des Elementes 3 einbringbar ist. Im Unterschied zum bisher beschriebenen Ausführungsbeispiel der Fig. 1 und 2 weist der Fortsatz 8 des Körpers 2 dieses Ausführungsbeispiels jedoch eine Ausnehmung 9 mit kreisförmigem Querschnitt auf. Auf diese Weise kann das Element 3 mit entsprechend dimensioniertem ersten Bereich 10 formschlüssig im Körper 2 aufgenommen werden. Hierdurch ergibt sich beim Anordnen der Schraubenaufnahme 1 in der Schalung oder an der Trägerkonstruktion 15 eine besonders hohe Stabilität. Insbesondere wenn der erste Bereich 10 des Elementes 3 mit einem abgeschrägten Ende 11 ausgebildet ist, können am Körper 2, beispielsweise an der Öffnung 7, und Element 3, beispielsweise an der Abstufung, entsprechende Vor- und Rücksprünge vorgesehen sein, um das Element 3 durch ein formschlüssiges Einbringen im Körper 2 zu orientieren. Auf diese Weise kann sichergestellt werden, dass mit dem Element 3 ein durchgängiger Kanal im Betonelement 18 erzeugt wird.

In Fig. 4 ist eine perspektivische Darstellung eines weiteren Ausführungsbeispiels des Körpers 2 ersichtlich. Dieses weist im Unterschied zu jenem der Fig. 3 eine Führung 13 auf, welche lösbar am Körper 2 angeordnet ist. Um diese lösbare Anordnung am Körper 2 zu ermöglichen, weist dieser einen Fortsatz 8 mit einer kreissegmentförmigen Ausnehmung 9 auf. Da die Führung 13 aus einem Kunststoffrohr und der Körper 2, somit auch der Fortsatz 8, aus Blech gebildet sind, kann die Führung 13 über eine Presspassung am Körper 2 angeordnet werden. Zudem ist die Führung 13 mit einem abgeschrägten Ende 14 ausgebildet, sodass diese plan am Untergrund U aufliegt. Außerdem ermöglicht das abgeschrägte Ende 14 nicht nur das Einschließen eines Winkels von 30° mit dem Untergrund U, sondern auch das bündige Abschließen des gegenüberliegenden Endes der Führung 13 mit dem Körper 2, insbesondere am fallenden Abschnitt 6. Hierdurch korrespondiert ein Inneres der Führung 13 mit der Öffnung 7 des Körpers 2, sodass insbesondere der erste Bereich 10 des Elementes 3 in die Führung 13 einbringbar ist. Durch die Führung 13 kann auf eine Ausbildung des ersten Bereiches 10 mit einem abgeschrägten Ende 11 verzichtet werden, sodass dieses einfacher herstellbar und universeller einsetzbar ist. Es hat sich jedoch bewährt, dass der Durchmesser des ersten Bereiches 10 mit einem Innendurchmesser der Führung 13 korrespondiert. Folglich bildet die Führung 13 nach Entfernen des Elementes 3 aus dem zumindest teilweise ausgehärteten Beton einen Teil des Kanales aus. Ebenso stellt die Führung 13 sicher, dass der Kanal des Betonelementes 18 sich durch den Körper 2 bis zum Untergrund U erstreckt. Analog zum Ausführungsbeispiel ohne Führung 13 wird die Schraube auch beim gegenständlichen Ausführungsbeispiel in den Kanal und damit auch in die Führung 13 eingebracht.

Die Fig. 5 und 6 zeigen den Körper 2 der Fig. 4 in Draufsicht und Schnittansicht mit daran angeordneter Führung 13. Hierdurch wird eine bevorzugte Dimensionierung des Körpers 2 sowie die Anordnung der Führung 13, des Fortsatzes 8 und der Öffnung 7 veranschaulicht. Der Körper 2 des konkreten Ausführungsbeispiels weist eine Länge L von 200 mm und eine Breite B von 60 mm auf. Vorzugsweise sind die beiden abgeflachten Abschnitte 4 sowohl mit der gleichen Länge L als auch der gleichen Breite B ausgebildet. Während die Breite B des steigenden Abschnittes 5 und des fallenden Abschnittes 6 gleich ist, so weisen diese doch eine voneinander unterschiedliche Länge L auf, was unter anderem auf den unterschiedlichen Winkel zum Untergrund U zurückzuführen ist. Diese Darstellung gibt auch zu erkennen, dass der Fortsatz 8 ursprünglich Teil des steigenden Abschnittes 5 war und durch Schneiden und Umformen von diesem weggebogen wurde. Bevorzugt wird der Fortsatz 8 samt Ausnehmung 9 bereits beim Ausschneiden des Körpers 2 aus dem Blech, insbesondere durch Laser- oder Wasserstrahlschneiden, erstellt und das Umformen zeitgleich mit den Abschnitten 4, 5, 6 vorgenommen. Auch ist aus der Schnittdarstellung ersichtlich, dass der Fortsatz 8 im Wesentlichen parallel zum fallenden Abschnitt 6 ist. Entsprechend schließen der Fortsatz 8 und der fallende Abschnitt 6 mit dem Untergrund U denselben Winkel β von 56° ein.

In Fig. 7 und 8 sind Körper 2a, 2b des Ausführungsbeispiels der Fig. 4 in überlappender Anordnung gezeigt. Hierbei überlappt der abgeflachte Abschnitt 4 und teilweise auch der steigende Abschnitt 5 eines ersten Körpers 2a mit dem steigenden Abschnitt 5 und dem fallenden Abschnitt 6 eines zweiten Körpers 2b. Dabei ist jedoch vorgesehen, dass die beiden Körper 2a, 2b einander nicht berühren, wodurch diese analog zu einer einzelnen Schraubenaufnahme 1 vollständig mit Beton umgießbar sind. Hier hat sich ein gezeigter rechter Winkel der beiden Körper 2a, 2b zueinander bewährt, um Schubkräfte in unterschiedlichen Richtungen besonders effizient übertragen zu können. Entsprechend sind zum Bilden eines Betonelementes 18 mit derartiger Anordnung der Körper 2a, 2b zumindest zwei Schraubenaufnahmen 1 erforderlich. Selbstverständlich können auch mehrere derart angeordnete Schraubenaufnahmen 1 vorgesehen sein, um eine entsprechende Übertragung von Schubkräften zu gewährleisten.

In Fig. 9 ist eine perspektivische Darstellung eines Fertigbauteiles gezeigt, welches eine Trägerkonstruktion 15 mit mehreren Trägern 16 aufweist. Eine Unterseite der Träger 16 ist mit einer Platte 17 verschalt, wobei in der konkreten Ausbildung sowohl die Träger 16 als auch die Platte 17 aus Holz gebildet sind. Alternativ kann natürlich auch ein Holzwerkstoff eingesetzt werden. Dabei ist es unerheblich ob es sich bei den Trägern 16 und der Platte 17 um Massivholz oder mehrteilige, insbesondere schichtverleimte, Holzbauteile handelt. Das Fertigbauteil ist mit einer Länge L von 8 m und einer Breite B von 2,24 m ausgebildet. Im konkreten Fall weist das Betonelement 18 eine Höhe H von 80 mm, die Träger 16 eine Höhe H von 200 mm und die Platte 17 eine Höhe H von 20 mm auf, wodurch sich für das Fertigbauteil eine gesamte Höhe H von 30 mm ergibt. Zwischen den Trägern 16 sind Hohlräume vorgesehen, welche erforderlichenfalls mit Dämmmaterial füllbar sind. Hierdurch können Wärme- oder Schallschutzanforderungen auf einfache Weise erfüllt werden. Das dargestellte Fertigbauteil mit Dämmmaterial weist ein Gewicht von 2,4 kN pro Quadratmeter auf, wobei dieses insbesondere von der eingesetzten Menge und dem Dämmmaterial selbst abhängt.

An einer Oberseite der Träger 16 sind entlang einer Länge L der Träger 16 mehrere Körper 2 mit Führungen 13 dargestellt. Diese sollen nur exemplarisch die Positionierung der Schraubenaufnahmen 1 an den Trägern 16 verdeutlichen, welche grundsätzlich aber im abgeschnitten dargestellten Betonelement 18 angeordnet sind. Der Einfachheit halber wurde auch auf eine Darstellung der im Betonelement 18 gebildeten Kanäle verzichtet, zumal diese bei Fertigbauteilen üblicherweise auch mit entfernbarem Material gefüllt sind. Beim Herstellen eines solchen Fertigbauteiles kann die Schalung direkt an der Trägerkonstruktion 15 angeordnet werden, sodass die Schraubenaufnahmen 1 bereits beim Umgießen mit Beton an den Trägern 16 anordenbar sind. Andernfalls kann das Betonelement 18 aber auch mittels eigener Schalung und getrennt von der Trägerkonstruktion 15 gebildet werden. Wie erfindungsgemäß vorgesehen, ist das Betonelement 18 auch bei diesem Fertigbauteil kraftschlüssig über Schrauben an den Trägern 16 und damit der Trägerkonstruktion 15 befestigt. Entsprechend kann dieses Fertigbauteil auf einfache Weise zur Baustelle transportiert und vorzugsweise direkt mit weiteren, insbesondere gleichen, Fertigbauteilen verbaut werden. Wird das Material aus den Kanälen des Betonelementes 18 entfernt, können auch die Schrauben gelöst werden, sodass Betonelement 18 und Trägerkonstruktion 15 voneinander trennbar sind. Folglich kann das Fertigbauteil auch rückgebaut und Betonelement 18, Trägerkonstruktion 15 und gegebenenfalls Schrauben andernorts wieder eingesetzt werden, sodass eine Instandhaltung oder ein Rückbau eines Bauwerkes einfacher und im Vergleich zu herkömmlichen Bauweisen nachhaltiger erfolgen kann.

Fig. 10 zeigt eine perspektivische Darstellung eines weiteren Ausführungsbeispiels eines Fertigteiles. Dieses weist eine Trägerkonstruktion 15 auf, welche mit einer Deckfläche 19, einer nicht ersichtlichen Bodenfläche und vier Seitenflächen 21, von welchen zwei erkennbar sind, ausgebildet ist. Üblicherweise werden derartige Fertigbauteile mit einer standardmäßigen Länge L von 8 m und Breite B von 2,6 m gefertigt. Eine Höhe H des Fertigbauteiles hängt von Einsatzbereich ab, wobei ein Betonelement 18 für gewöhnlich eine Höhe H von 80 mm bis 120 mm und die Trägerkonstruktion 15 im konkreten Fall eine Höhe H von 120 mm bis 200 mm aufweist. Die gesamte Höhe H des Fertigbauteiles liegt also zwischen 200 mm und 320 mm, wobei sich ein Gewicht des Fertigbauteiles von 2,45 kN bis 3,76 kN pro Quadratmeter ergibt. Zur Gewichtsersparnis und zur Schall- bzw. Wärmedämmung kann diese Trägerkonstruktion 15 mit zumindest einem Hohlraum ausgebildet sein, welcher jedoch nicht dargestellt ist. Darüber hinaus kann der Hohlraum zumindest teilweise mit Dämmmaterial gefüllt sein.

Da das Betonelement 18 auch in dieser Darstellung bereichsweise ausgeblendet wurde, sind die Körper 2 und Führungen 13 der Schraubenaufnahmen 1 erkennbar. Folglich sind auch bei diesem Fertigbauteil mehrere Schraubenaufnahmen 1 voneinander beabstandet im Betonelement 18 angeordnet und erstrecken sich entlang einer Länge L in parallelen Reihen, wobei ein Abstand der Reihen entlang der Breite B vorzugsweise gleichbleibend ist.

Zudem ist die erste Schraubenaufnahme 1 jeder Reihe in einer Vertiefung 20 der Trägerkonstruktion 15, also umgekehrt in einem Vorsprung, einer sogenannten Schubnocke, des Betonelementes 18 angeordnet. Hierdurch können Schubkräfte besser zwischen Betonelement 18 auf die Trägerkonstruktion 15 übertragen werden. Wie dargestellt hat es sich bewährt, wenn auf der Deckfläche 19 mehrere parallel angeordnete Vertiefungen 20 vorgesehen sind. So können die Schubnocken des Betonelementes 18 an mehreren Positionen formschlüssig in die Vertiefungen 20 der Trägerkonstruktion 15 eingreifen und eine besonders effiziente Übertragung von Schubkräften sichergestellt werden.

Darüber hinaus sind an den Seitenflächen 21 der Trägerkonstruktion 15 Rücksprünge vorgesehen, über welche mehrere Fertigbauteile über eine Nut-Feder-Verbindung miteinander oder dem Bauwerk verbindbar sind. Hierdurch können Wände und/oder Decken für das Bauwerk auf besonders schnelle und stabile Weise errichtet werden. An der rechten Seitenfläche 21 ist ein solcher Rücksprung mit eingesetzter Feder 22 für eine Schwalbenschwanzverbindung erkennbar. Üblicherweise sind die Seitenflächen 21 lediglich mit Rücksprüngen versehen, in welche entsprechende Formteile zum Verbinden der Fertigbauteile einsetzbar sind. Alternativ können aber die Seitenflächen 21 der Fertigbauteile mit korrespondierenden Vor- und Rücksprüngen versehen sein, um eine derartige formschlüssige Verbindung zu erhalten.

Wie dargestellt, kann das Betonelement 18 von einem Rand der Trägerkonstruktion 15 beabstandet, also flächenmäßig kleiner als die Trägerkonstruktion 15 ausgebildet sein, sodass sich bei Anordnung mehrerer Fertigbauteile sogenannte Installationskanäle ergeben, in welchen Leitungen, Kabel oder Verrohrungen verlegt werden können.

Mit der erfindungsgemäßen Schraubenaufnahme 1 kann ein Betonelement 18 erhalten werden, welches über eine Schraube lösbar kraftschlüssig an einer Trägerkonstruktion 15 befestigbar ist, sodass Bauwerke nachhaltig rückgebaut und Betonelemente 18, Trägerkonstruktionen 15 und gegebenenfalls Schrauben erneut verwendet werden können.

## Patentansprüche

1. Schraubenaufnahme (1) zur lösbaren Befestigung eines Betonelementes (18) an einer Trägerkonstruktion (15) umfassend einen Körper (2) und ein lösbar am Körper (2) anordenbares Element (3), wobei die Schraubenaufnahme (1) mit Beton umgießbar und das Element (3) nach einem zumindest teilweisen Aushärten des Betons vom Körper (2) entfernbar ist, sodass nach einem Entfernen des Elementes (3) vom Körper (2) ein zumindest teilweise durch das Element (3) definierter Kanal durch das durch den Beton gebildete Betonelement (18) zur Aufnahme einer Schraube gebildet ist, mit welcher Schraube das Betonelement (18) und der Körper (2) kraftschlüssig mit der Trägerkonstruktion (15) verbindbar ist.

2. Schraubenaufnahme (1) nach Anspruch 1, **dadurch gekennzeichnet, dass** der Körper (2) aus Blech, vorzugsweise einteilig aus umgeformtem Blech, gefertigt ist.

3. Schraubenaufnahme (1) nach Anspruch 1 oder 2, **dadurch gekennzeichnet, dass** der Körper (2) zumindest eine Öffnung (7) aufweist, in welche das Element (3) einbringbar ist.

4. Schraubenaufnahme (1) nach einem der Ansprüche 1 bis 3, **dadurch gekennzeichnet, dass** das Element (3) mit einer Abstufung ausgebildet ist, wodurch ein erster Bereich (10) und ein zweiter Bereich (12) des Elementes (3) unterschiedliche Durchmesser aufweisen, wobei erster Bereich (10) und zweiter Bereich (12) bevorzugt einen kreisrunden Querschnitt aufweisen

5. Schraubenaufnahme (1) nach einem der Ansprüche 1 bis 4, **dadurch gekennzeichnet, dass** zumindest ein Ende (11) des Elementes (3) abgeschrägt ausgebildet ist, sodass das Element (3) mit einem Untergrund (U) einen Winkel von 15° bis 60°, bevorzugt 20° bis 50°, besonders bevorzugt 30°, einschließt.

6. Schraubenaufnahme (1) nach einem der Ansprüche 1 bis 5, **dadurch gekennzeichnet, dass** eine Führung (13) für die Schraube vorgesehen ist, welche insbesondere lösbar am Körper (2) angeordnet ist.

7. Schraubenaufnahme (1) nach Anspruch 6, **dadurch gekennzeichnet, dass** die Führung (13) als Hohlzylinder, insbesondere als Rohr, mit einem abgeschrägten Ende (14) ausgebildet ist und mit dem Untergrund (U) einen Winkel von 15° bis 60°, bevorzugt 20° bis 50°, besonders bevorzugt 30°, einschließt.

8. Set umfassend zumindest eine Schraubenaufnahme (1) nach einem der Ansprüche 1 bis 7 und zumindest eine Schraube, welche in den Kanal einbringbar ist.

9. Set nach Anspruch 8, **dadurch gekennzeichnet, dass** die Schraube als selbstschneidende Holzschraube ausbildet ist.

10. Fertigbauteil umfassend ein Betonelement (18) und eine Trägerkonstruktion (15), welche über zumindest eine Schraubenaufnahme (1) nach einem der Ansprüche 1 bis 7 und eine Schraube lösbar kraftschlüssig aneinander befestigt sind, wobei bevorzugt vorgesehen ist, dass die Trägerkonstruktion (15) aus Holz gefertigt ist und mehrere parallele Träger (16) aufweist.

11. Fertigbauteil nach Anspruch 10, **dadurch gekennzeichnet, dass** an einer Oberseite entlang einer Länge (L) jeden Trägers (16) mehrere Schraubenaufnahmen (1) hintereinander angeordnet sind.

12. Verfahren zur lösbaren Befestigung eines Betonelementes (18) an einer Trägerkonstruktion (15), insbesondere mit einem Set nach Anspruch 8 oder 9, wobei zumindest eine Schraubenaufnahme (1) in einer Schalung angeordnet wird, welche Schraubenaufnahme (1) zumindest einen Körper (2) und ein Element (3) umfasst, **dadurch gekennzeichnet, dass** das Element (3) lösbar am Körper (2) angeordnet wird, ehe Beton in die Schalung gegossen und die Schraubenaufnahme (1) vom Beton zumindest bereichsweise umschlossen wird, wobei das Element (3) nach einem zumindest teilweisen Aushärten des Betons vom Körper (2) entfernt wird, sodass sich ein durch das Element (3) zumindest teilweise definierter Kanal durch das durch den Beton gebildete Betonelement (18) und den Körper (2) ergibt, wonach der Körper (2) und das Betonelement (18) mittels einer in den Kanal eingeführten Schraube mit der Trägerkonstruktion (15) verbunden werden.

13. Verfahren nach Anspruch 12, **dadurch gekennzeichnet, dass** der Kanal mit entfernbarem Material gefüllt und die Schraube von diesem bedeckt wird, sodass die Schraube wieder aus der Schraubenaufnahme (1) entfernbar ist.

14. Verfahren nach Anspruch 12 oder 13, **dadurch gekennzeichnet, dass** der Körper (2) aus einem Blech gebildet ist und eine Formgebung durch Umformen, insbesondere Biegen, erhalten wird.

15. Verfahren nach einem der Ansprüche 12 bis 14, **dadurch gekennzeichnet, dass** die Schalung und/oder die Trägerkonstruktion (15) im Bereich zumindest einer Schraubenaufnahme (1) eine Vertiefung (20) aufweist, sodass ein Betonelement (18) mit einer Schubnocke erhalten wird.
